# FASCICULE DE BREVET EUROPEEN

(11) **EP 3 626 354 B1**
(45) Date de publication et mention de la délivrance du brevet: **11.05.2022**
(21) Numéro de dépôt: 19197787.5
(22) Date de dépôt: 17.09.2019
(51) Int. Cl.: B05B 11/00

(54) **CAPOT AMOVIBLE POUR FLACON DE DISTRIBUTION**
ENTFERNBARE KAPPE FÜR SPRÜHFLÄSCHCHEN
REMOVABLE COVER FOR A DISPENSING VIAL

(30) Priorité: 24.09.2018 FR 1858680
(43) Date de publication de la demande: 25.03.2020
(73) Titulaire: Albéa Services, 92230 Gennevilliers (FR)
(72) Inventeur: PARIS, Philippe, 72220 ECOMMOY (FR); THOREZ, Gaël, 78960 VOISINS LE BRETONNEUX (FR); PESQUEUX, Laurent, 72220 TELOCHE (FR)
(74) Mandataire: Gevers & Orès

(56) Documents cités:
- WO-A1-2017/183952
- FR-A1- 3 032 694
- US-A- 5 025 941
- US-A1- 2010 243 599
- US-A1- 2016 039 584
- US-B2- 8 474 620

## Description

### Domaine de l'invention

L'invention concerne un capot amovible pour un flacon de distribution d'un produit fluide. L'invention concerne également un flacon de distribution comprenant un tel capot. L'invention concerne enfin un procédé de fabrication d'un dôme pour un tel capot. Le document US 2010/243599 A1 divulgue une fermeture pour un récipient selon l'art antérieur.

Dans le cadre de l'invention, le produit fluide est un produit cosmétique, plus particulièrement un parfum, une eau de toilette ou encore une fragrance.

### Etat de la technique

Les capots pour flacons de produit cosmétique sont perçus par l'utilisateur comme des éléments d'appréciation de la valeur marchande du produit, de sorte qu'un capot d'un certain poids et d'un certain esthétisme sera associé à une valeur perçue. On a donc cherché à alourdir et à embellir les capots des flacons de produits de luxe afin de satisfaire les exigences des utilisateurs en ce qui concerne la valeur perçue dudit produit.

Pour alourdir le capot, il est d'usage d'y intégrer un lest fait d'un matériau à forte densité, tel de l'acier ou du Zamak.

Pour embellir le capot, il est d'usage d'y ajouter des décorations visant également à cacher le support du capot ou encore le lest, qui sont des éléments techniques et disgracieux, dont la vue est inacceptable pour une marque de luxe.

### Résumé de l'invention

La présente invention a pour objectif de proposer un capot amovible pour un flacon de distribution d'un produit fluide, présentant un poids suffisant, et présentant une décoration attractive pour l'utilisateur.

Le capot selon l'invention est doté d'un axe central X et comprend, de façon classique :
- un insert d'axe X étant apte à cacher un système de distribution du flacon, ledit insert comprenant une partie périphérique et une partie supérieure ;
- un premier élément décoratif monté sur l'insert et recouvrant la partie périphérique de l'insert ;
- un deuxième élément décoratif monté sur l'insert et recouvrant la partie supérieure de l'insert, ledit deuxième élément décoratif coopérant avec ledit premier élément décoratif de manière à intégrer des saillies décoratives au sein du premier élément décoratif, disposées en périphérie du capot, lesdites saillies décoratives étant disposées sur une pluralité de pattes.

L'idée principale de cette invention consiste à prévoir une double décoration sur le capot du flacon. En l'espèce, pour ornementer le capot, un premier type de décoration est prévu en périphérie, et un second type de décoration est prévu sur le dessus. En plus de cela, des saillies décoratives sont prévues en périphérie, afin de donner du relief et du cachet au capot. Pour être mises en valeur, ces saillies doivent être d'une autre couleur et/ou d'une autre matière que celle du premier élément décoratif. L'idée est donc d'associer les saillies au deuxième élément décoratif, qui est conçu dans une couleur et/ou une matière différente du premier élément décoratif. Les deux éléments décoratifs doivent donc coopérer pour que les saillies du deuxième élément décoratif puissent passer à travers le premier élément décoratif, de manière à atteindre la périphérie du capot.

Selon les différents modes de réalisation de l'invention, qui pourront être pris ensemble ou séparément :
- lesdites saillies décoratives viennent de matière avec le deuxième élément décoratif.
- ledit premier élément décoratif consiste en une couronne d'axe X.
- le deuxième élément décoratif consiste en un dôme d'axe X, doté de perles constituant lesdites saillies décoratives.
- ladite couronne présente des trous dans lesquels s'insèrent les perles du dôme.
- il y a autant de perles que de trous.
- ledit dôme comporte un chapeau coiffant la couronne, ledit chapeau présentant un pourtour d'extrémité duquel s'étend ladite pluralité de pattes selon une direction parallèle à l'axe X, lesdites pattes étant localisées à l'intérieur de la couronne : le chapeau est ainsi visible par l'utilisateur, et doit être esthétiquement irréprochable. Les pattes quant à elles sont cachées derrière la paroi périphérique de la couronne, et ne sont pas visibles par l'utilisateur.
- le dôme consiste en une seule pièce obtenue par moulage.
- lesdites pattes sont réparties régulièrement sur le pourtour du chapeau.
- chaque patte est rattachée au pourtour du chapeau via une charnière film.
- chaque patte présente une face interne et une face externe, ladite face externe étant dotée d'une desdites perles s'étendant selon une direction radiale : ces perles s'insèrent donc dans les trous de la couronne prévus à cet effet. Ainsi, les pattes sont cachées, hormis les perles qu'elles portent, qui sont visibles et mises en valeur par rapport à la couronne. Les perles présentent la même couleur et la même matière que le chapeau.
- toutes les pattes sont identiques.
- l'insert comporte un corps principal cylindrique fermé en partie supérieure et ouvert en partie inférieure, définissant un logement pour accueillir le système de distribution, ladite partie inférieure se prolongeant par un retour annulaire doté de moyens de fixation de la couronne. Tout type de fixation peut être envisagé. De préférence, la fixation est réalisée par emboitement élastique.
- Le capot comporte un lest inséré entre le corps principal cylindrique et le retour annulaire de l'insert.
- ledit lest exerce une force contre la face interne des pattes de manière à les repousser contre la couronne et à faire pénétrer les perles dans les trous. Le lest assure ainsi un serrage radial des pattes contre la paroi latérale intérieure de la couronne, maintenant ainsi les perles dans les trous de la couronne.
- la face interne des pattes est dotée de nervures de blocage contre lesquelles le lest est en contact : le lest n'appuie pas directement sur la face interne de la patte, mais sur les nervures, de manière à ne pas déformer la patte et à ne pas déformer les perles.
- chaque face interne des pattes est dotée de deux nervures de blocage disposées de part et d'autre de la perle : ainsi, le lest n'appuie pas sur la zone arrière de la perle, située sur la face interne de la patte, de manière à préserver l'intégrité de la perle en évitant toute déformation venant de l'arrière.
- le corps principal cylindrique de l'insert comporte des nervures de serrage du lest contre les pattes du dôme : le lest est ainsi bloqué entre l'insert et les pattes du dôme. Il n'y a pas de jeu radial.

L'invention concerne également un flacon de distribution d'un produit fluide comprenant un capot tel que décrit ci-dessus.

Et enfin, l'invention se rapporte à un procédé de fabrication d'un dôme pour un capot d'un flacon de distribution d'un produit fluide.

Comme expliqué précédemment, ledit dôme comporte un chapeau présentant un pourtour d'extrémité duquel s'étendent, via des charnières-film, une pluralité de pattes présentant chacune une perle.

Le procédé de fabrication d'un tel dôme comporte les étapes suivantes :
- moulage du dôme à plat, avec les pattes orientées selon une direction perpendiculaire à l'axe central du dôme ;
- démoulage du dôme à plat ;
- rabattage des pattes selon une direction parallèle à l'axe central du dôme.

Ainsi, le dôme peut être facilement moulé avec un moule sans élément de moulage mobile du type tiroirs. L'idée de prévoir une charnière film entre les pattes et le chapeau est tout à fait originale, car elle permet de mouler le dôme à plat, c'est-à-dire avec les pattes orientées perpendiculairement à l'axe central du dôme, au lieu de le mouler dans sa forme finale, c'est-à-dire avec les pattes orientées parallèlement à l'axe central du dôme.

Dans le cas d'un moulage dans sa forme finale, il aurait fallu prévoir un moule comprenant plusieurs éléments de moulage mobiles du type tiroirs. Or la maîtrise des investissements d'outillage et des coûts de fabrication impose une limitation maximale du nombre de pièce dans un produit industriel et une simplification du procédé de moulage. D'où l'idée des charnières film et du moulage à plat.

### Présentation des figures

L'invention sera mieux comprise, et d'autres buts, détails, caractéristiques et avantages de celle-ci apparaîtront plus clairement au cours de la description explicative détaillée qui va suivre, d'au moins un mode de réalisation de l'invention donné à titre d'exemple purement illustratif et non limitatif, en référence aux dessins schématiques annexés.

Sur ces dessins :
- la figure 1 est une vue éclatée d'un flacon de distribution d'un produit fluide selon l'invention ;
- la figure 2 est une vue de côté du flacon selon la figure 1 ;
- la figure 3 est une vue en coupe longitudinale d'un capot d'un flacon selon les figures 1 et 2 ;
- la figure 4 est une vue en coupe transversale du capot selon le plan B-B de la figure 3 ;
- la figure 5 est une vue agrandie d'une partie du capot de la figure 3, selon une autre coupe longitudinale correspondant au plan C-C de la figure 4 ;
- la figure 6 représente en perspective un dôme fini selon l'invention ;
- la figure 7 est une vue en coupe du dôme à plat, en sortie de l'étape de moulage ;
- la figure 8 montre une vue de dessus du dôme à plat, en sortie de l'étape de moulage.

### Description détaillée

En référence aux figures 1 et 2, il est montré un flacon de distribution d'un produit fluide selon l'invention.

Le produit fluide est un produit cosmétique, plus particulièrement un parfum, une eau de toilette, ou une fragrance.

Ce produit est contenu dans un réservoir 9, surmonté d'un col 10 en partie supérieure, définissant une ouverture supérieure dans laquelle vient s'insérer un système de distribution du produit. Ce système comprend classiquement une pompe 8 venant s'insérer dans l'ouverture supérieure. Un bouton-poussoir 6 est monté sur la pompe 8 et permet son actionnement manuel par un utilisateur. Une frette 7 est disposée autour de la partie émergente de la pompe 8 qui dépasse du col 10 du réservoir 9, à savoir la tête de distribution. Cette frette 7 permet à la fois de cacher au moins en partie cette tête de distribution, et d'assurer la fixation pérenne de la pompe 8 par rapport au col 10 du réservoir 9.

En effet, cette frette 7 vise à cacher les aspects les plus techniques et disgracieux du flacon, à savoir par exemple le pompe 8 de spray, ou encore le col 10 du réservoir 9. Cette frette est d'habitude montée en force autour du col 10 du réservoir 9.

D'autres systèmes de distribution pourraient être envisagés.

Pour stocker les produits cosmétiques de type parfum, il est d'usage d'utiliser un réservoir 9 rigide, par exemple en verre. Les parfums étant considérés comme des produits de luxe, il est également d'usage de prévoir un capot 1 amovible venant se positionner sur la tête de distribution. Les capots 1 hauts de gamme sont généralement volumineux, lourd, et présentent une élégante décoration en périphérie, donc visible par l'utilisateur. Ce rapport entre le poids, la taille, et l'esthétisme, permet de donner une certaine valeur au produit cosmétique.

Le capot 1 selon l'invention remplit ces trois critères. En effet, il est relativement volumineux, puisqu'il est au moins aussi large que le réservoir 9, il est relativement lourd puisqu'il comporte un lest 4 constitué d'un matériau de forte masse volumique, par exemple de l'acier ou du Zamac, et il présente un certain esthétisme grâce à la coopération entre deux éléments décoratifs, à savoir une couronne 3 et un dôme 2.

La couronne 3 et le dôme 2 forment une couronne, avec un sertissage de perles 13 sur toute la périphérie de la couronne 3. Les perles 13 sont conçues dans une même matière et dans une même couleur que le dôme 2. De préférence, la couronne 3 peut être de teinte dorée ou argentée.

Pour pouvoir maintenir en position la couronne 3, le dôme 2 et le lest 4, le capot 1 comprend un insert 5 servant de support à toutes ces pièces. Cet insert 5 sert aussi à pouvoir emboîter le capot 1 sur la frette 7 du système de distribution.

Toutes les pièces constituant le flacon sont montées selon un unique axe de montage X, coaxial avec tous les axes centraux des pièces.

Comme cela est mieux visible en figure 3, cet insert 5 comporte un corps 17 principal cylindrique fermé en partie supérieure et ouvert en partie inférieure, définissant un logement pour accueillir le système de distribution. L'insert 5 est emboîté dans la frette 7 du système de distribution, au moyen d'un jonc 22 périphérique, saillant de la paroi intérieure du corps 17 de l'insert 5, venant s'insérer à l'intérieur d'une rainure 23 périphérique prévue à cet effet sur la paroi extérieure de la frette 7, comme illustré sur la vue agrandie en haut à droite de la figure 3. Le jonc 22 et la rainure 23 ont un profil concave et convexe, permettant un emboîtement et un déboîtement aisé entre le capot 1 et la frette 7, lorsque l'utilisateur enfonce le capot 1 sur la frette 7 pour fermer son flacon de parfum et retire le capot 1 de la frette 7 pour pouvoir utiliser son flacon de parfum.

La partie inférieure de l'insert 5 se prolonge par un retour 18 annulaire doté de moyens de fixation de la couronne 3. En effet, l'insert 5 est par exemple encliqueté dans la couronne 3. Plus précisément, comme illustré sur la vue agrandie en bas à droite de la figure 3, le retour 18 annulaire de l'insert 5 présente un jonc 20 périphérique, apte à venir s'insérer à l'intérieur d'une rainure 21 périphérique prévue à cet effet sur la paroi intérieure de la couronne 3. Le jonc 20 périphérique présente un épaulement, tout comme la rainure 21 périphérique, de manière à ce que l'insert 5 ne puisse plus être désencliqueté de la couronne 3 après leur montage. Après montage, la couronne 3 est alors bloquée axialement sur l'insert 5.

L'insert 5 présente un espace vide entre son corps 17 principal cylindrique et son retour 18 annulaire. Dans cet espace vide, vient se loger le lest 4, de forme cylindrique creux. Ce dernier est donc maintenu entre le corps 17 principal cylindrique et le retour 18 annulaire de l'insert 5. L'utilisateur perçoit de la valeur au capot 1, et partant à l'ensemble du flacon lorsque le capot 1 est assez lourd, grâce au lest 4. Le lest 4 peut être réalisé en acier « roulé » : une plaque d'acier est découpée à froid puis roulée.

Le dôme 2 quant à lui vient couvrir à la fois le lest 4 et l'insert 5, de manière à ce que l'utilisateur ne voit que la couronne 3 et le dôme 2 depuis l'extérieur du capot 1.

Le dôme 2 est emboîté dans la couronne 3 comme nous allons le décrire dans la suite.

Comme illustré en figure 6, le dôme 2 se compose principalement d'un chapeau 11 bombé, présentant en partie inférieure un pourtour 15 d'extrémité duquel s'étend d'une pluralité de pattes 12. Ce dôme 2 présente un axe central, passant par le centre du chapeau 11. Les pattes 12 s'étendent parallèlement à cet axe central. Chaque patte 12 est reliée au pourtour 15 d'extrémité via une charnière film 14.

Les pattes 12 sont réparties de manière régulière sur tout le pourtour 15 d'extrémité. Elles sont donc disposées à équidistance les unes des autres. De préférence, toutes les pattes 12 sont identiques. Chaque patte 12 présente une face externe dirigée vers la couronne 3, et une face interne dirigée vers le lest 4.

Chaque patte 12 comporte, sur sa face externe, une saillie décorative, telle une perle 13, venue de matière pour le sertissage de la couronne 3. En effet, les perles 13 serties sur la couronne 3 appartiennent au dôme 2. Chaque perle s'étend radialement par rapport au dôme. Dans un mode de réalisation alternatif, au moins une patte comporte plus d'une saillie décorative.

La couronne 3 présente une pluralité de trous 19 traversants, répartis de façon régulière sur sa paroi périphérique. Chaque trou 19 est destiné à recevoir une perle 13 du dôme 2. Il y a donc autant de trous 19 dans la couronne 3 que de perles 13 sur le dôme 2. Les trous 19 sont disposés sur la couronne 3 de façon à correspondre aux perles 13 disposées sur le dôme 2. Le dôme 2 est monté sur la couronne 3, en faisant rentrer chaque perle 13 dans un trou 19 de la couronne 3. Lorsque toutes les perles 13 sont entrées dans les trous 19, alors le dôme 2 est considéré comme emboîté dans la couronne 3 et les deux pièces sont maintenues en position l'une par rapport à l'autre.

Les trous 19 sont dimensionnés en fonction de la taille des perles 13, et inversement, de manière à minimiser le jeu entre chaque perle 13 et son trou respectif 19.

Les pattes 12 peuvent prendre toute forme. La largeur de la charnière film 14 est plus petite que la largeur des pattes 12, de manière à permettre un meilleur débattement des pattes 12.

Le lest 4 est utilisé pour exercer une pression contre les pattes 12, afin d'obtenir un enfoncement maximal des perles 13 à l'intérieur des trous 19, et un maintien en position optimale du dôme 2 dans la couronne 3. Pour exercer cette pression sans abîmer et déformer la perle 13, le lest 4 ne vient pas directement en appui sur la face intérieure de la patte 12, mais vient en appui sur deux nervures 16 longitudinales s'étendant de la face intérieure de la patte 12, et disposées de part et d'autre de la perle 13, comme cela est notamment visible aux figures 4 et 5. Ainsi le lest 4 n'exerce pas de pression directement à l'arrière de la perle 13.

En parallèle, afin que le lest 4 puisse exercer cette pression sur les pattes 12, l'insert 5 exerce un serrage radial sur le lest 4 grâce à des nervures 24 longitudinales s'étendant de la face extérieure du corps 17 de l'insert 5, comme cela est bien visible aux figures 4 et 5. De préférence, il existe six nervures 24 réparties sur la périphérie du corps 17 de l'insert 5, afin d'appuyer sur le lest 4 de manière homogène. Au final, le lest 4 est ainsi coincé entre le corps 17 de l'insert 5 et les pattes 12, et plus précisément entre les nervures 24 du corps 17 de l'insert 5, et les nervures 16 des pattes 12.

Le dôme 2 est de préférence réalisé en plastique souple. Il est réalisé en une seule pièce dans un moule sans élément de moulage mobile du type tiroirs. En effet, comme cela est visible aux figures 7 et 8, le moulage du dôme 2 est réalisé à plat, c'est-à-dire avec les pattes 12 orientées orthogonalement à l'axe central du dôme 2. Ce moulage à plat permet d'utiliser uniquement un moule à une coque, au lieu d'un moule à plusieurs coques avec plusieurs tiroirs.

Après démoulage du dôme 2, les pattes 12 peuvent être rabattues grâce aux charnières-film 14, de manière à ce qu'elles soient orientées cette fois parallèlement à l'axe central du dôme 2.

Les configurations montrées aux figures citées ne sont que des exemples possibles, nullement limitatifs, de l'invention qui englobe au contraire les variantes de formes et de conceptions à la portée de l'homme de l'art.

## Revendications

1. Capot (1) amovible pour flacon de distribution d'un produit fluide, doté d'un axe central X, et comprenant :
- un insert (5) d'axe X étant apte à cacher un système de distribution du flacon, ledit insert (5) comprenant une partie périphérique et une partie supérieure ;
- un premier élément décoratif monté sur l'insert (5) et recouvrant la partie périphérique de l'insert (5) ;
- un deuxième élément décoratif monté sur l'insert (5) et recouvrant la partie supérieure de l'insert (5), ledit deuxième élément décoratif coopérant avec ledit premier élément décoratif de manière à intégrer des saillies décoratives au sein du premier élément décoratif, disposées en périphérie du capot (1), lesdites saillies décoratives étant disposées sur une pluralité de pattes (12).

2. Capot (1) selon la revendication 1, **caractérisé en ce que** lesdites saillies décoratives viennent de matière avec le deuxième élément décoratif.

3. Capot (1) selon la revendication 1, **caractérisé en ce que** ledit premier élément décoratif consiste en une couronne (3) d'axe X.

4. Capot (1) selon la revendication précédente, **caractérisé en ce que** le deuxième élément décoratif consiste en un dôme (2) d'axe X, doté de perles (13) constituant lesdites saillies décoratives.

5. Capot (1) selon la revendication précédente, **caractérisé en ce que** ladite couronne (3) présente des trous (19) dans lesquels s'insèrent les perles (13) du dôme (2).

6. Capot (1) selon la revendication précédente, **caractérisé en ce qu'**il y a autant de perles (13) que de trous (19).

7. Capot (1) selon l'une des revendications 4 à 6, **caractérisé en ce que** ledit dôme (2) comporte un chapeau (11) coiffant la couronne (3), ledit chapeau (11) présentant un pourtour (15) d'extrémité duquel s'étend ladite pluralité de pattes (12) selon une direction parallèle à l'axe X, lesdites pattes (12) étant localisées à l'intérieur de la couronne (3).

8. Capot (1) selon la revendication précédente, **caractérisé en ce que** chaque patte (12) est rattachée au pourtour (15) du chapeau (11) via une charnière film (14).

9. Capot (1) selon l'une des revendications 7 à 8, **caractérisé en ce que** chaque patte (12) présente une face interne et une face externe, ladite face externe étant dotée d'une desdites perles (13) s'étendant selon une direction radiale.

10. Capot (1) selon l'une des revendications 7 à 9, **caractérisé en ce que** l'insert (5) comporte un corps (17) principal cylindrique fermé en partie supérieure et ouvert en partie inférieure, définissant un logement pour accueillir le système de distribution, ladite partie inférieure se prolongeant par un retour (18) annulaire doté de moyens de fixation de la couronne (3).

11. Capot (1) selon la revendication précédente, **caractérisé en ce qu'**il comporte un lest (4) inséré entre le corps (17) principal cylindrique et le retour (18) annulaire de l'insert (5).

12. Capot (1) selon la revendication précédente, **caractérisé en ce que** ledit lest (4) exerce une force contre la face interne des pattes (12) de manière à les repousser contre la couronne (3) et à faire pénétrer les perles (13) dans les trous (19).

13. Capot (1) selon la revendication précédente, **caractérisé en ce que** la face interne des pattes (12) est dotée de nervures (16) de blocage contre lesquelles le lest (4) est en contact.

14. Capot (1) selon la revendication précédente, **caractérisé en ce que** le corps (17) principal cylindrique de l'insert (5) comporte des nervures (24) de serrage du lest (4) contre les pattes (12) du dôme (2).

15. Flacon de distribution d'un produit fluide comprenant un capot (1) selon l'une des revendications précédentes.

16. Procédé de fabrication d'un deuxième élément décoratif d'un capot (1) pour un flacon de distribution selon l'une des revendications 1 à 15, ledit deuxième élément décoratif consistant en un dôme (2) d'axe X comportant un chapeau (11) présentant un pourtour (15) d'extrémité duquel s'étendent, via des charnières-film (14), une pluralité de pattes (12) présentant chacune une perle (13) correspondant à une saillie décorative, **caractérisé en ce qu'**il comporte les étapes suivantes :
- moulage du dôme (2) à plat, avec les pattes (12) orientées selon une direction perpendiculaire à l'axe central du dôme (2) ;
- démoulage du dôme (2) à plat ;
- rabattage des pattes (12) selon une direction parallèle à l'axe central du dôme (2).

## Patentansprüche

1. Abnehmbare Kappe (1) für Fläschchen zur Verteilung eines flüssigen Produkts, die mit einer zentralen Achse X versehen ist und umfasst:
- einen X-Achsen-Einsatz (5), der dazu fähig ist, ein Verteilungssystem des Fläschchens zu verbergen, wobei der Einsatz (5) einen umfänglichen Teil und einen oberen Teil umfasst;
- ein erstes dekoratives Element, das auf dem Einsatz (5) montiert ist und den umfänglichen Teil des Einsatzes (5) abdeckt;
- ein zweites dekoratives Element, das auf dem Einsatz (5) montiert ist und den oberen Teil des Einsatzes (5) abdeckt, wobei das zweite dekorative Element mit dem ersten dekorativen Element derart zusammenwirkt, dass dekorative Vorsprünge innerhalb des ersten dekorativen Elements, die am Umfang der Kappe (1) angeordnet sind, integriert sind, wobei die dekorativen Vorsprünge auf einer Vielzahl von Pratzen (12) angeordnet sind.

2. Kappe (1) nach Anspruch 1, **dadurch gekennzeichnet, dass** die dekorativen Vorsprünge aus einem Stück mit dem zweiten dekorativen Element bestehen.

3. Kappe (1) nach Anspruch 1, **dadurch gekennzeichnet, dass** das erste dekorative Element aus einem Kranz (3) mit der Achse X besteht.

4. Kappe (1) nach dem vorstehenden Anspruch, **dadurch gekennzeichnet, dass** das zweite dekorative Element aus einer Kuppel (2) mit der Achse X besteht, die mit Perlen (13), die die dekorativen Vorsprünge bilden, versehen ist.

5. Kappe (1) nach dem vorstehenden Anspruch, **dadurch gekennzeichnet, dass** der Kranz (3) Löcher (19), in die sich die Perlen (13) der Kuppel (2) fügen, aufweist.

6. Kappe (1) nach dem vorstehenden Anspruch, **dadurch gekennzeichnet, dass** ebenso viele Perlen (13) wie Löcher (19) vorhanden sind.

7. Kappe (1) nach einem der Ansprüche 4 bis 6, **dadurch gekennzeichnet, dass** die Kuppel (2) eine Haube (11) umfasst, die auf dem Kranz (3) sitzt, wobei die Haube (11) einen äußeren Endumfang (15) aufweist, auf dem sich die Vielzahl von Pratzen (12) gemäß einer Richtung parallel zu der X-Achse erstreckt, wobei die Pratzen (12) in dem Inneren des Kranzes (3) liegen.

8. Kappe (1) nach dem vorstehenden Anspruch, **dadurch gekennzeichnet, dass** jede Pratze (12) an dem äußeren Umfang (15) der Haube (11) über ein Folienscharnier (14) angesetzt ist.

9. Kappe (1) nach einem der Ansprüche 7 bis 8, **dadurch gekennzeichnet, dass** jede Pratze (12) eine Innenfläche und eine Außenfläche aufweist, wobei die Außenfläche mit einer der Perlen (13), die sich entlang einer radialen Richtung erstrecken, versehen ist.

10. Kappe (1) nach einem der Ansprüche 7 bis 9, **dadurch gekennzeichnet, dass** der Einsatz (5) einen zylindrischen Hauptkörper (17) umfasst, der am oberen Teil geschlossen und am unteren Teil offen ist, der eine Aufnahme zum Aufnehmen des Verteilungssystems definiert, wobei sich der untere Teil durch eine ringförmige Rückblende (18), die mit Befestigungsmitteln des Kranzes (3) versehen ist, verlängert.

11. Kappe (1) nach dem vorstehenden Anspruch, **dadurch gekennzeichnet, dass** sie einen Ballast (4), der zwischen dem zylindrischen Hauptkörper (17) und der ringförmigen Rückblende (18) des Einsatzes (5) eingesetzt ist, umfasst.

12. Kappe (1) nach dem vorstehenden Anspruch, **dadurch gekennzeichnet, dass** der Ballast (4) eine Kraft gegen die Innenfläche der Pratzen (12) derart ausübt, dass sie gegen den Kranz (3) zurückgeschoben werden und die Perlen (13) in die Löcher (19) eindringen lassen.

13. Kappe (1) nach dem vorstehenden Anspruch, **dadurch gekennzeichnet, dass** die Innenfläche der Pratzen (12) mit Blockierungsrippen (16), gegen die der Ballast (4) in Berührung ist, versehen ist.

14. Kappe (1) nach dem vorstehenden Anspruch, **dadurch gekennzeichnet, dass** der zylindrische Hauptkörper (17) des Einsatzes (5) Rippen (24) zum Spannen des Ballasts (4) gegen die Pratzen (12) der Kuppel (2) umfasst.

15. Fläschchen zum Verteilen eines leichtflüssigen Produkts, das eine Kappe (1) nach einem der vorstehenden Ansprüche umfasst.

16. Verfahren zur Herstellung eines zweiten dekorativen Elements einer Kappe (1) für ein Verteilungsfläschchen nach einem der Ansprüche 1 bis 15, wobei das zweite dekorative Element aus einer Kuppel (2) mit der Achse X besteht, die eine Haube (11) umfasst, die einen äußeren Endumfang (15) aufweist, von dem sich über Folienscharniere (14) eine Vielzahl von Pratzen (12) erstreckt, die jeweils eine Perle (13) aufweisen, die einem dekorativen Vorsprung entspricht, **dadurch gekennzeichnet, dass** es die folgenden Schritte umfasst:
- flaches Formen des Kegels (2) mit den Pratzen (12), die entlang einer Richtung senkrecht zu der zentralen Achse der Kuppel (2) ausgerichtet sind;
- flaches Ausheben der Kuppel (2);
- Umlegen der Pratzen (12) entlang einer Richtung parallel zu der zentralen Achse der Kuppel (2).

## Claims

1. A removable cover (1) for a bottle for dispensing a fluid product, provided with a central axis X, and comprising:
- an insert (5) of axis X being able to conceal a dispensing system of the bottle, said insert (5) comprising a peripheral part and an upper part;
- a first decorative element mounted on the insert (5) and covering the peripheral part of the insert (5);
- a second decorative element mounted on the insert (5) and covering the upper part of the insert (5), said second decorative element cooperating with said first decorative element so as to integrate decorative projections within the first decorative element, arranged at the periphery of the cover (1), said decorative projections being arranged on a plurality of tabs (12).

2. The cover (1) according to claim 1, **characterised in that** said decorative projections are integral with the second decorative element.

3. The cover (1) according to claim 1, **characterised in that** said first decorative element consists of a crown (3) of axis X.

4. The cover (1) according to the preceding claim, **characterised in that** the second decorative element consists of a dome (2) of axis X, provided with beads (13) constituting said decorative projections.

5. The cover (1) according to the preceding claim, **characterised in that** said crown (3) has holes (19) into which the beads (13) of the dome (2) are inserted.

6. The cover (1) according to the preceding claim, **characterised in that** there are as many beads (13) as there are holes (19).

7. The cover (1) according to one of claims 4 to 6, **characterised in that** said dome (2) comprises a cap (11) covering the crown (3), said cap (11) having an end circumference (15) from which extends said plurality of tabs (12) in a direction parallel to the axis X, said tabs (12) being located inside the crown (3).

8. The cover (1) according to the preceding claim, **characterised in that** each tab (12) is attached to the circumference (15) of the cap (11) via a film hinge (14).

9. The cover (1) according to one of claims 7 to 8, **characterised in that** each tab (12) has an inner face and an outer face, said outer face being provided with one of said beads (13) extending in a radial direction.

10. The cover (1) according to one of claims 7 to 9, **characterized in that** the insert (5) comprises a cylindrical main body (17) closed at the upper part and open at the lower part, defining a housing for receiving the dispensing system, said lower part being extended by an annular return (18) provided with means for fixing the crown (3).

11. The cover (1) according to the preceding claim, **characterised in that** it comprises a ballast (4) inserted between the cylindrical main body (17) and the annular return (18) of the insert (5).

12. The cover (1) according to the preceding claim, **characterised in that** said ballast (4) exerts a force against the inner face of the tabs (12) so as to push them back against the crown (3) and cause the beads (13) to penetrate the holes (19).

13. The cover (1) according to the preceding claim, **characterised in that** the inner face of the tabs (12) is provided with locking ribs (16) against which the ballast (4) is in contact.

14. The cover (1) according to the preceding claim, **characterised in that** the cylindrical main body (17) of the insert (5) comprises ribs (24) for clamping the ballast (4) against the tabs (12) of the dome (2).

15. A dispensing bottle of a fluid product comprising a cover (1) according to one of the preceding claims.

16. A method for manufacturing a second decorative element of a cover (1) for a dispensing bottle according to one of claims 1 to 15, said second decorative element consisting of a dome (2) of axis X comprising a cap (11) having an end circumference (15) from which extend, via film hinges (14), a plurality of tabs (12) each having a bead (13) corresponding to a decorative projection, **characterized in that** it comprises the following steps:
- moulding the dome (2) flat, with the tabs (12) oriented in a direction perpendicular to the central axis of the dome (2);
- demoulding the dome (2) flat;
- folding back the tabs (12) in a direction parallel to the central axis of the dome (2).
